# EUROPÄISCHE PATENTSCHRIFT

(11) **EP 3 597 819 B1**
(45) Veröffentlichungstag und Bekanntmachung des Hinweises auf die Patenterteilung: **26.01.2022**
(21) Anmeldenummer: 19187139.1
(22) Anmeldetag: 18.07.2019
(51) Int. Cl.: D07B 1/02, D07B 5/12

(54) **TEXTILES ZUG- UND/ODER TRAGMITTEL UND VERFAHREN ZUR HERSTELLUNG VON TEXTILEN ZUG- UND/ODER TRAGMITTELN**
TEXTILE TRACTION AND / OR SUPPORT MEANS AND METHOD FOR PRODUCING TEXTILE TRACTION AND / OR SUPPORT MEANS
MOYEN DE TRACTION ET / OU DE SUPPORT TEXTILE ET PROCÉDÉ DE FABRICATION DE MOYENS DE TRACTION ET / OU DE SUPPORTS TEXTILES

(30) Priorität: 21.07.2018 DE 102018005926; 21.07.2018 DE 202018003493 U; 21.07.2018 DE 102018005927; 21.07.2018 DE 202018003494 U
(43) Veröffentlichungstag der Anmeldung: 22.01.2020
(73) Patentinhaber: TROWIS GmbH, 09125 Chemnitz (DE)
(72) Erfinder: Heinze, Thorsten, 09114 Chemnitz (DE); Streubel, Peter, 09212 Limbach-Oberfrohna (DE)
(74) Vertreter: DREISS Patentanwälte PartG mbB

(56) Entgegenhaltungen:
- DE-U1-202007 004 784
- GR-A- 20140 100 288
- JP-A- 2014 152 429
- US-A- 4 321 854

## Beschreibung

Die Erfindung betrifft textile Zug- und/oder Tragmittel und Verfahren zur Herstellung von textilen Zug- und/oder Tragmitteln.

Durch die Druckschrift DE 699 07 581 T2 ist eine Konstruktion von Seilen und insbesondere eine geflochtene Konstruktion bekannt, welche besonders geeignet ist für Seile mit großem Durchmesser, die aus Kunstfasermaterialien mit geringer Dehnung hergestellt sind. Dazu werden eine Mehrzahl von Fasern zusammengezwirnt, um eine Mehrzahl von gezwirnten Garnen zu bilden, eine Mehrzahl von gezwirnten Garnen zusammengeflochten, um eine Mehrzahl von geflochtenen Litzen zu bilden und eine Mehrzahl von geflochtenen Litzen zusammenzuflechten, um ein geflochtenes Seil mit großem Durchmesser zu bilden. Das so geflochtene Seil besitzt keinen Schmierstoff.

Ein Drahtseil mit in das Seilgefüge integriertem Kunststoff ist durch die Druckschrift DE 20 2015 106 536 U1 bekannt, wobei das Drahtseil aus Drähten aus Metall besteht und eine Kunststoffeinlage und/oder eine Kunststoffummantelung besitzt, die mindestens ein reibungsminderndes Additiv enthält. Drahtseile haben eine große Seilmasse, die insbesondere bei großen Förderlängen die Nutzmasse deutlich reduziert und bei Treibscheibenaufzügen die Verwendung von Unterseilen erforderlich machen kann. Seile mit einer Mantelextrusionsschicht enthalten geringe Schmierstoffmengen, um Mantelverschiebungen durch die reibungsmindernde Wirkung sowie Aufgasungen durch den Schmierstoff zu vermeiden. Dadurch reduziert sich die Lebensdauer gegenüber optimal geschmierten Seilen deutlich.

Ein Seil mit Kernlitzen und Mantellitzen beinhaltet die Druckschrift DE 20 2010 013 519 U1. Das Seil weist mindestens ein Sensormodul zur Erfassung von Dehnungs- oder Zerrüttungsbelastungen auf, welches mindestens ein elektrisch leitfähiges Sensororgan besitzt.

DE 10 2015 017157 A1 offenbart ein textiles Zug- und/oder Tragmittel zur Anwendung in Seiltrieben, wobei das textile Zug- und/oder Tragmittel ein geflochtenes Faserseil als eine primär lasttragende Komponente und eine Mantellage auf dem geflochtenen Faserseil besitzt. Hierbei sollen bewusst erwartete Schädigungen der Mantellage, die durch Kunststofffasern unterschiedlicher Abrieb- und/oder Zugfestigkeit gebildet ist, als Verschleißkriterium des Zug- und/oder Tragmittels herangezogen werden, wonach die Ablegereife des Zug- und/oder Tragmittels beurteilt wird.

EP 2 573 257 B1 beschreibt eine Angleichung zwischen einem Stahldraht-Mantel und einer hochfesten geflochtenen Kernkomponente, die ihrerseits noch einen geflochtenen Schutzmantel aus Polyesterfasern aufweist. Um ein Mittragen des Mantels zu gewährleisten, wurden die Schlag- bzw. Flechtwinkel (ausgedrückt durch das Verhältnis L/d) soweit angepasst, dass sich konstruktionsbedingt die Steifigkeiten von Kernkomponente und Mantel annähern, um zu verhindern, dass die Kernkomponente vor dem Stahldraht-Mantel reißt.

US 4,321,854 offenbart eine textile Leine als Angelschnur mit einem geflochtenen Faserseil als eine primär lasttragende Komponente aus Polyamid, Glasfasern, Stahl, Graphit oder Polyamid mit einem Mantel aus Kunstfasern Material Polyester, Polyamid, Polyurethan oder Polypropylen, welcher eine sekundärlasttragende Komponente bildet. Nach der Lehre dieser Druckschrift ist die primär lasttragende Kernkomponente bewusst bei einer Zugbelastung zum Reißen ausgebildet, wobei dies akustisch oder taktil oder haptisch durch Rucken dem Benutzer kenntlich gemacht werden soll, damit dieser merkt, dass die Zugbelastung einen gefährlich hohen Wert erreicht hat. Der Masseanteil des Mantels ist höher als der der lasttragenden Kernkomponente.

DE 20 2007 004 784 U1 offenbart ein textiles Zug-und/oder Tragmittel zur Anwendung in Seiltrieben in einer Kern/Mantel-Konstruktion. Umfasst ein textiles Faserseil als Kernkomponente und eine Mantellage aus ebenfalls textilem Fasermaterial. Die Druckschrift befasst sich mit der Erkennung von Schäden an dem textilen Zug-und/oder Tragmittel , welche als Kriterium für eine Ablegereife angesehen werden können oder müssen. So können anhand einer Überprüfung des Zustands des Mantels Schäden am Seil festgestellt werden; sobald Teile des Kerns sichtbar werden, muss das Seil ersetzt werden. Indizien für eine Ermüdung des Kerns eines Seils können auch eine Verdünnung des Seils bzw. eine Verlängerung des Seils darstellen. Nach der Lehre dieser Druckschrift gehe eine Verdünnung des Seils mit einer Lockerung des Mantels einher, welche manuell festgestellt werden kann. Weiter lehrt die Druckschrift, am Mantelmarkierungen anzubringen, anhand welcher eine Verlängerung des Seils und/oder eine Verdrehung des Seils feststellbar ist.

GR 2014 0100 288 A beschreibt ein textiles Tauwerk mit einer in das Innere integrierten Fangleine, die im Falle eines Seilbruchs verhindern soll, dass die beiden Enden herumgeschleudert werden können. Die Fangleine übernimmt aber nicht die lasttragende Funktion des intakten Tauwerks.

JP 2014 152 429 A beschreibt eine textile Fang- und Sicherheitsleine für Personen bei gefahrgeneigten Arbeiten in Höhen. Sie umfasst ein textiles Faserseil als Kernkomponente und eine Mantellage aus ebenfalls textilem Fasermaterial. Die Kernkomponente und die Mantellage sollen die kinetische Energie eines Sturzes absorbieren. Zwischen der Kernkomponente und der Mantellage sind zudem mehrere Stehfäden aus Para-Aramid-Filamenten vorgesehen, der bestimmungsgemäß reisen und hierdurch kinetische Energie absorbieren soll. Dies hat im Unterschied zur Absorption durch Dehnung den Vorteil, dass kinetische Energie in sehr kurzer Zeit absorbiert werden kann. Der vorliegenden Erfindung liegt die Aufgabe zugrunde, textile Zug- und/oder Tragmittel zur Anwendung in Seiltrieben, in denen insbesondere Treibscheiben eingesetzt werden, bereitzustellen und herzustellen, wobei das Zug- und/oder Tragmittel auf wirtschaftliche Weise genutzt werden können soll Diese Aufgabe wird mit einem Zug- und/oder Tragmittel mit den Merkmalen des Anspruchs 1 gelöst.

Die textilen Zug- und/oder Tragmittel und deren Herstellungen zeichnen sich insbesondere dadurch aus, dass diese zur Anwendung in Seiltrieben, in denen insbesondere Treibscheiben eingesetzt werden, bereitstellbar und herstellbar sind.

Dazu besitzt das textile Zug- und/oder Tragmittel ein geflochtenes Faserseil als eine primär lasttragende Komponente, eine Mantellage auf dem geflochtenen Faserseil und ein Mittel auf und/oder in der Mantellage als sekundär lasttragende Komponente, welche bei und/oder nach Versagen der primär lasttragenden Komponente die lasttragende Komponente des textilen Zug- und/oder Tragmittels ist. Die Bruchkraft des Mittels ist mindestens 12,5% der Bruchkraft des geflochtenen Faserseils und der Masseanteil des Mittels ist kleiner als 30% des Masseanteils des geflochtenen Faserseils.

Die Restbruchkraft des Mittels ist bei und/oder nach Versagen des geflochtenen Faserseils größer als die maximal zulässige Stranglast des textilen Zug- und/oder Tragmittels.

Die Bedingungen der Bruchkräfte und Masseanteile sind insbesondere bei der Herstellung und damit im Neuzustand als Ausgangszustand vorhanden und bei der Realisierung weitestgehend einzuhalten. Die Bruchkraft des Mittels ist dazu mindestens 12,5% und damit größer 12,5% und kleiner/gleich 100% der Bruchkraft des geflochtenen Faserseils und der Masseanteil des Mittels ist kleiner als 30% und damit größer 0 und kleiner 30% des Masseanteils des geflochtenen Faserseils.

Das Mittel ist aus einer Verbindung von Kunstfasern und/oder mineralischen Fasern und/oder von Faserlitzen aus Kunstfasern und/oder mineralischen Fasern ausgebildet. Dabei sind die jeweilige Fasern und/oder die jeweiligen Faserlitzen durch Legen, durch Verdrehen, durch Flechten, durch Rundweben oder durch Maschenbildung miteinander verbunden.

Im geflochtenen Faserseil und/oder in der Mantellage und/oder im Mittel befindet oder befinden sich nach Patentanspruch 1 wenigstens ein Sensorelement zur Detektion des Bruchs des geflochtenen Faserseils. Ein lokaler Kraftabfluss des geflochtenen Faserseils kann zu dessen Bruch und des darin implementierten Sensorelements führen, der so detektierbar ist. Darüber hinaus kann das Sensorelement auch so ausgelegt sein, dass mechanische und/oder geometrische Eigenschaftsänderungen des Sensorelements selbst detektierbar sind. Das Sensorelement kann dazu beispielsweise mit einer Widerstandsmesseinrichtung und/oder einer optischen, akustischen und/oder elektrischen Laufzeitmesseinrichtung verbunden sein.

Bei textilen Zug- und/oder Tragmitteln mit einem hochfesten Faserseil besteht ein seit vielen Jahren bekanntes Problem: Durch die Machart des Faserseils infolge des Schlagens, Flechtens, etc., liegen die langgestreckten, maximal orientierten Molekülketten von Hochleistungsfasern oder von Faserbündeln oder Litzen nicht exakt in Richtung des Kraftflusses, welcher naturgemäß der Längserstreckung des Seils entspricht. Hochfeste textile Seile haben daher eine geringere Festigkeit und Steifigkeit als dies materialbedingt möglich wäre und unterliegen demzufolge einer höheren Dehnbarkeit. Das sogenannte "Thermische Fixieren" solcher hochfester textiler Faserseile stellt eine Möglichkeit dar, die Molekülketten der Fasern in der optimalen Richtung des Kraftflusses zu orientieren, wodurch Festigkeiten erhöht und Dehnungseffekte reduziert werden können. Für diesen Zweck können textile Faserseile durch sie umströmende Warmluft erwärmt werden, wobei sie dabei kraftbeaufschlagt werden, oder sie werden im kraftbeaufschlagten Zustand durch ein erwärmtes Medium geführt. Faserstoffe und daraus hergestellte Strukturen sind tendenziell thermische Isolatoren, wodurch eine Erwärmung von außen, dazu führen kann, dass der Seilquerschnitt ungleichmäßig erwärmt und hierdurch ungleichmäßig behandelt wird. Das Thermische Fixieren von textilen Strukturen wird deshalb vornämlich bei Flächentextilien und Bändern angewendet, da dort relativ dünne Querschnitte durchwärmt werden müssen. Stand heute werden Faserseile lediglich bis zu einem Durchmesser von ca. 20mm thermisch fixiert, da die Wärme durch die geringe Wärmeleitfähigkeit (vgl. Aramidfaser: 0,05 W/mK / Stahldraht: ca.40 W/mK) der Fasern nicht ausreichend nach innen transportiert wird. Um dies zu erreichen könnten die Seile lange Zeit unter Fixiertemperatur und Fixierlast im Ofen verbleiben. Der Prozess wäre aber aufgrund der langen Prozesszeiten unwirtschaftlich.

Als Polymerwerkstoffe kommen beispielsweise hochmolekulares Polyethylen HMPE, Flüssigkristallpolymer LCP oder auch Aramide in Frage.

Da die Fixiertemperatur einem kristallinen Umwandlungspeak entspricht, kann dies auch bedeuten, dass bei nicht gleichmäßiger Durchwärmung die äußeren Bereiche des Seils thermofixiert werden und die inneren Bereiche nicht. Insbesondere bei großen Seildurchmessern führt dies zu einem inhomogenen Kraftfluss, der u. U. die mechanischen Eigenschaften gegenüber dem nicht thermisch fixierten Seil noch verschlechtert.

In einer ersten Ausführung einer Herstellung eines textilen Zug- und/oder Tragmittels werden Fasern und/oder Faserlitzen mit wenigstens einem mit elektromagnetischen Wellen und/oder in einem magnetischen Wechselfeld aktivierbaren Stoff und/oder Gegenstand zur Ausbildung eines geflochtenen Faserseils als primär lasttragende Komponente geflochten, das geflochtene Faserseil mit einer monolithischen Mantellage ummantelt, das geflochtene Faserseil mit der monolithischen Mantellage mit elektromagnetischen Wellen und/oder dem magnetischen Wechselfeld zur Erwärmung des geflochtenen Faserseils und des Stoffes und/oder Gegenstands zur thermischen Fixierung des geflochtenen Faserseils beaufschlagt und ein Mittel durch Legen, Verdrehen, Flechten, Maschenbildung oder Rundweben von Kunstfasern und/oder Kunstfaserlitzen als sekundär lasttragende Komponente aufgebracht. Die monolithische Ummantelung ist dazu so ausgebildet, dass diese die elektromagnetischen Wellen und/oder das magnetische Wechselfeld nicht abschirmt.

Eine Herstellung eines textilen Zug- und/oder Tragmittels erfolgt in einer zweiten Ausführung durch
- Flechten von Fasern und/oder Faserlitzen und wenigstens einem lang gestreckten und/oder bandförmigen Gegenstand zur Ausbildung eines geflochtenen Faserseils als primär lasttragende Komponente, wobei der Gegenstand mindestens einen mit elektromagnetischen Wellen und/oder einen im magnetischen Wechselfeld aktivierbaren Stoff aufweist und/oder der Gegenstand aus einem mit elektromagnetischen Wellen und/oder im magnetischen Wechselfeld aktivierbaren Stoff besteht und/oder der Gegenstand als elektrischer Leiter mindestens einen durch Erwärmung aktivierbaren Stoff besitzt,
- Ummanteln des geflochtenen Faserseils mit einer monolithischen Mantellage, welche die elektromagnetischen Wellen und/oder das magnetische Wechselfeld nicht abschirmt,
- Beaufschlagen des geflochtenen Faserseils mit der monolithischen Mantellage mit elektromagnetischen Wellen und/oder dem magnetischen Wechselfeld zur Erwärmung des geflochtenen Faserseils und Stoffes und/oder Gegenstands zur thermischen Fixierung des geflochtenen Faserseils und
- Aufbringen eines Mittels durch Legen, Verdrehen, Flechten, Maschenbildung oder Rundweben von Fasern und/oder Faserlitzen als sekundär lasttragende Komponente.

Es wird also vorgeschlagen, dass in dem Faserseil ein mit elektromagnetischen Wellen und/oder in einem magnetischen Wechselfeld aktivierbarer Stoff vorhanden ist, der zum Zwecke der thermischen Fixierung des Faserseils mit elektromagnetischen Wellen und/oder in einem magnetischen Wechselfeld erwärmbar ist bzw. erwärmt wird. Die Erwärmung erfolgt nicht wie beim Stand der Technik von außen nach innen sondern direkt an der zu erwärmenden Wirkstelle durch Erwärmen des aktivierbaren Stoffs.

Es wird weiter vorgeschlagen, dass bei der Herstellung des textilen Zug- und/oder Tragmittels beim Beaufschlagen mit elektromagnetischen Wellen und/oder dem magnetischen Wechselfeld das Faserseil derart in seiner Längsrichtung mittels eines Halte- und Reckwerks kraftbeaufschlagt wird, dass diese Kraftbeaufschlagung wenigstens 1 %, insbesondere wenigstens 2 %, insbesondere wenigstens 5 %, insbesondere wenigstens 10 %, insbesondere wenigstens 15 % und höchstens 25 %, insbesondere höchstens 20 % der Bruchlast des Faserseils beträgt. Wenn beispielsweise ein Faserseil mit beispielsweise ca 5,5 mm Durchmesser eine Bruchlast von 35000 Newton aufweist, so würde eine bevorzugte Kraftbeaufschlagung während des thermischen Fixierens mit 10-25 % der Bruchlast bei 3500 - 8750 Newton liegen. Bei der Herstellung der hier in Rede stehenden textilen Zug- und/oder Tragmitteln wird vorgeschlagen, dass beim Beaufschlagen mit elektromagnetischen Wellen und/oder dem magnetischen Wechselfeld zum thermischen Fixieren des Faserseils das Faserseil mit wenigstens 3500 N, insbesondere mit wenigstens 5000 N, insbesondere mit wenigstens 8000 N in seiner Längsrichtung kraftbeaufschlagt wird. Dabei kann als obere Grenze dieser Kraftbeaufschlagung in vorteilhafter Weise 25 %, insbesondere 20 % der Bruchlast des Faserseils zu Grunde gelegt werden.

Die aktivierbaren Fasern und/oder Stoffe und/oder Gegenstände sind nicht auf Wasserbasis, da Wasser zur Veränderung der mechanischen Eigenschaften führt. Das kann beispielsweise durch Einlagerung in den Molekülketten und Aufgasungen bei der Mantelextrusion durch Wasserdampf erfolgen. So werden nur durch elektromagnetische Wellen und/oder einem magnetischem Wechselfeld aktivierbare Stoffe in das Zug- und/oder Tragmittel eingebracht, die auch nach der Aktivierung vollständig im Zug- und/oder Tragmittel verbleiben. Dazu kann der Stoff vorteilhafterweise ein Seilschmierstoff sein. Hierdurch wird eine weitere Funktion realisiert. Der Stoff wird mit elektromagnetischen Wellen und/oder in einem magnetischen Wechselfeld erwärmt und so zur thermischen Fixierung des Faserseils, also zur Ausrichtung der Molekülketten des Faserseils in Kraftrichtung unter Temperatur- und Kraftbeaufschlagung genutzt; gleichzeitig wird durch Erweichen des Schmierstoffs das Faserseil vor lokaler Überhitzung geschützt und der Seilschmierstoff vermag sich zwischen den Fasern und/oder Faserlitzen zu verteilen, wodurch eine optimale Schmierung des Kerns des textilen Zug- und/oder Tragmittels realisiert wird, was sich als verschleißmindernd auswirkt.

Es kommt nämlich zwischen den Fasern oder Faserlitzen des Faserseils im Zuge der Anwendung in Seiltrieben mit naturgemäß vorgesehenen Scheiben und Umlenkrollen, zu einer geringfügigen Relativbewegung zwischen den Fasern oder Litzen, welche mit einem stetigen Abrieb einhergeht. Dadurch, dass der mit elektromagnetischen Wellen und/oder in einem magnetischen Wechselfeld erwärmbare Stoff ein Seilschmierstoff ist oder der langgestreckte Gegenstand aus oder mit einem aktivierbaren Schmierstoff ausgebildet ist, kann durch Beaufschlagung mit elektromagnetischen Wellen und/oder einem magnetischen Wechselfeld nicht nur eine Erwärmung zur Durchführung der thermischen Fixierung des Faserseils, sondern ein Schutz vor lokaler Überhitzung des Faserseils und eine Verteilung des Schmierstoffs erreicht werden.

Durch die mehrlagige Seilkonstruktion und der Herstellungsverfahren können textile Zug- und/oder Tragmittel die Anforderungen in Traktionstrieben vollständig erfüllen. Anwendungen können insbesondere solche sein, in denen Treibscheibenaufzüge oder Treibscheibenwinden zum Einsatz kommen. Damit können die textilen Zug- und/oder Tragmittel als Hubseile bei fördertechnischen Anwendungen eingesetzt werden.

Ein weiterer Vorteil besteht darin, dass das lokale Abfließen der primär lasttragenden Komponente durch Materialermüdung zu einer Lastübertragung auf die sekundär lasttragende Komponente führt. In der Folge verändert sich die Oberflächentopologie, die von außen sichtbar ist und somit die Ablegereife des Zug- und Tragmittels anzeigt.

Zur Erwärmung des geflochtenen Faserseils und/oder des Stoffes und/oder des Gegenstands kann oder können vorteilhafterweise wenigstens eine Quelle elektromagnetischer Wellen mit einer Frequenz gleich/größer 300 MHz bis kleiner/gleich 20 GHz und/oder ein elektromagnetisches Wechselfeld mit einer Frequenz gleich/größer 300 MHz bis kleiner/gleich 6 GHz verwendet werden.

Vorteilhafte Ausgestaltungen der Erfindung sind in den abhängigen Patentansprüchen angegeben.

Der Elastizitätsmodul der Fasern des Mittels ist nach der Weiterbildung des Patentanspruchs 2 kleiner als der Elastizitätsmodul von Fasern des geflochtenen Faserseils. Das Mittel nimmt im normalen Betrieb keine oder fast keine Zugkräfte auf. Dieses mechanische Verhalten wird durch einen geringeren Elastizitätsmodul des Faserstoffes gegenüber dem geflochtenen Faserseil erreicht.

Der Steigungswinkel der Fasern und/oder Faserlitzen des Mittels ist nach der Weiterbildung des Patentanspruchs 3 größer als der Steigungswinkel von Fasern und/oder Faserlitzen des geflochtenen Faserseils. Das Mittel nimmt im normalen Betrieb keine oder fast keine Zugkräfte auf. Dieses mechanische Verhalten wird durch einen größeren Steigungswinkel (Schlagwinkel oder Flechtwinkel) gegenüber dem geflochtenen Faserseil erreicht.

Das geflochtene Faserseil weist nach der Weiterbildung des Patentanspruchs 4 wenigstens einen mit elektromagnetischen Wellen und/oder einem magnetischen Wechselfeld aktivierbaren Stoff und/oder Gegenstand auf. Weiterhin ist die Mantellage eine monolithische und die elektromagnetischen Wellen und/oder das magnetische Wechselfeld nicht abschirmende Mantellage. Der Gegenstand kann auch ein Fasergarn sein.

Das geflochtene Faserseil weist nach der Weiterbildung des Patentanspruchs 5 wenigstens einen lang gestreckten und/oder bandförmigen Gegenstand aus oder mit Seilschmierstoff und/oder einem durch elektromagnetische Wellen und/oder ein magnetisches Wechselfeld aktivierbaren Stoff auf. Damit kann sich der Schmierstoff im Inneren der Faserlitzen und/oder zwischen den Fasern und/oder zwischen den Faserlitzen und/oder in der Mitte des geflochtenen Faserseils befinden. Der Träger kann aus Garnen mit synthetischen, mineralischen, keramischen oder natürlichen Fäden oder aus metallischen Drähten bestehen, der so den Schmierstoff während des Ummantelungsprozesses speichert.

Nach der Weiterbildung des Patentanspruchs 6 weist oder weisen der Faserstoff und/oder der Stoff und/oder wenigstens ein Additiv im Stoff eine relative Permittivität oder relative Permittivitäten größer fünf auf. Damit ist der jeweilige Stoff elektromagnetisch aktivierbar. Als Stoffe können so Stoffe zum Einsatz gelangen, die bei Raumtemperatur im festen oder hochviskosen Zustand vorliegen. Das können beispielsweise Wachse und Fette oder auch Faserstoffe als Festschmierstoffe sein. Als Additive können beispielsweise metallische oder kunststoffhaltige Additive zum Einsatz kommen. Eine Beaufschlagung der aktivierbaren Stoffe im Seil mit elektromagnetischen Wellen kann somit einfach zu einer gezielten und definierten Erwärmung des Kernseils auf ein materialabhängiges Temperaturniveau jeweils einschließlich von 120°C bis 230°C führen.

Darüber hinaus kann die monolithische Mantellage vorteilhafterweise aus einem Kunststoff bestehen, dessen relative Permittivität eine von Fünf geringere Permittivität als der elektromagnetisch aktivierbare Schmierstoff aufweist und dadurch weniger schnell erwärmt wird.

Die Fasern und/oder der Stoff und/oder der Gegenstand besitzt oder besitzen nach der Weiterbildung des Patentanspruchs 7 Partikel und/oder Körper aus elektrisch leitfähigen Materialien. Das können insbesondere Partikel aus Graphit und/oder wenigstens einem Metall sein. Als Körper können beispielsweise Nanoröhrchen, auch als Nanotubes bekannt, eingebracht sein.

Das geflochtene Faserseil besitzt nach der Weiterbildung des Patentanspruchs 8 mindestens einen elektrischen Leiter.

Die Weiterbildungen der Patentansprüche 9 und/oder 10 führen vorteilhafterweise dazu, dass der Stoff mittels eines elektrischen Feldes erwärmt werden kann. Dazu kann das mit der Mantellage versehene geflochtene Faserseil durch einen mit einem Generator verbundenen Induktor geführt werden, so dass das geflochtene Faserseil kontinuierlich erwärmt werden kann.

Das textile Zug- und Tragmittel wird nach der Weiterbildung des Patentanspruchs 11 mit einer monolithischen Lage ummantelt.

Weiter wird als Gegenstand der Erfindung in einer bevorzugten Ausgestaltung betrachtet ein textiles Zug- und/oder Tragmittel zur Anwendung in Seiltrieben, wobei das textile Zug- und/oder Tragmittel ein geflochtenes Faserseil (1) als eine primär lasttragende Komponente, eine Mantellage (2) auf dem geflochtenen Faserseil (1) und ein Mittel (3) auf und/oder in der Mantellage (2) als sekundär lasttragende Komponente besitzt, wobei das Mittel (3) aus einer Verbindung von Kunstfasern und/oder mineralischen Fasern und/oder von Faserlitzen aus Kunstfasern und/oder mineralischen Fasern ausgebildet ist, wobei die jeweiligen Fasern und/oder die jeweiligen Faserlitzen durch Legen, durch Verdrehen, durch Flechten, durch Rundweben oder durch Maschenbildung miteinander verbunden sind, und wobei das Mittel (3) bei und/oder nach Versagen der primär lasttragenden Komponente die lasttragende Komponente des textilen Zug- und/oder Tragmittels ist, und wobei die Bruchkraft des Mittels (3) mindestens 12,5% der Bruchkraft des geflochtenen Faserseils (1) ist und wobei der Masseanteil des Mittels (3) kleiner als 30% des Masseanteils des geflochtenen Faserseils (1) ist, und wobei das geflochtene Faserseil (1) wenigstens einen mit elektromagnetischen Wellen und/oder einem magnetischen Wechselfeld aktivierbaren Stoff und/oder Gegenstand (5) aufweist und dass die Mantellage (2) eine monolithische und die elektromagnetischen Wellen und/oder das magnetische Wechselfeld nicht abschirmende Mantellage (2) ist und dass der Stoff und/oder Gegenstand (5) ein lang gestreckter und/oder bandförmiger Gegenstand (5) mit einem Seilschmierstoff und mit einem durch elektromagnetische Wellen und/oder ein magnetisches Wechselfeld aktivierbaren Stoff ist und dass das geflochtene Faserseil (1) durch Beaufschlagen des geflochtenen Faserseils (1) mit der monolithischen Mantellage (2) mit elektromagnetischen Wellen und/oder dem magnetischen Wechselfeld zur Erwärmung des geflochtenen Faserseils (1) und Stoffes und/oder Gegenstands (5) thermisch fixiert worden ist.

Ein Ausführungsbeispiel der Erfindung ist in den Zeichnungen jeweils prinzipiell dargestellt und wird im Folgenden näher beschrieben.

Es zeigen:
Fig. 1 ein textiles Zug- und/oder Tragmittel,
Fig. 2 ein textiles Zug- und/oder Tragmittel mit langgestreckten Gegenständen mit einem Seilschmierstoff,
Fig. 3 ein textiles Zug- und/oder Tragmittel mit langgestreckten Gegenständen mit einem Seilschmierstoff im Querschnitt und
Fig. 4 ein textiles Zug- und/oder Tragmittel mit verteiltem Seilschmierstoff im Querschnitt.

Im nachfolgenden Ausführungsbeispiel werden ein textiles Zug- und/oder Tragmittel und Verfahren zu Herstellung textiler Zug- und/oder Tragmittel zusammen näher erläutert.

Ein textiles Zug- und/oder Tragmittel besteht im Wesentlichen aus einem geflochtenen Faserseil 1 als eine primär lasttragende Komponente, einer Mantellage 2 auf dem geflochtenen Faserseil 1 und einem Mittel 3 auf der Mantellage 2 als sekundär lasttragende Komponente.

Die Fig. 1 zeigt ein textiles Zug- und/oder Tragmittel in einer prinzipiellen Darstellung.

Das Mittel 3 besteht aus einer Verbindung von Kunstfasern und/oder mineralischen Fasern und/oder von Faserlitzen aus Kunstfasern und/oder mineralischen Fasern, die durch Legen, durch Verdrehen, durch Flechten, durch Rundweben oder durch Maschenbildung miteinander verbunden sind. Weiterhin ist das Mittel 3 so ausgebildet, dass es bei und/oder nach Versagen der primär lasttragenden Komponente die lasttragende Komponente des textilen Zug- und/oder Tragmittels ist, wobei die Bruchkraft des Mittels 3 mindestens 12,5% der Bruchkraft des geflochtenen Faserseils 1 ist und der Masseanteil des Mittels 3 kleiner als 30% des Masseanteils des geflochtenen Faserseils 1 ist. Darüber hinaus ist die Restbruchkraft des Mittels 3 bei und/oder nach Versagen des geflochtenen Faserseils 1 größer als die maximal zulässige Belastung des textilen Zug- und/oder Tragmittels und der Elastizitätsmodul der Fasern des Mittels 3 kleiner als der Elastizitätsmodul von Fasern des geflochtenen Faserseils 1. Dazu kann oder können der Steigungswinkel der Fasern und/oder Faserlitzen des Mittels 3 größer als der Steigungswinkel von Fasern und/oder Faserlitzen des geflochtenen Faserseils 1 sein. Im geflochtenen Faserseil 1, in der Mantellage 2 und/oder im Mittel 4 kann oder können sich wenigstens ein Sensorelement 4 zur Detektion des Bruchs des geflochtenen Faserseils 1 befinden.

Die Fig. 2 zeigt ein textiles Zug- und/oder Tragmittel mit einem elektromagnetisch aktivierbaren Schmierstoff in einer prinzipiellen Darstellung.

In einer Ausführungsform weist das geflochtene Faserseil 1 wenigstens einen mit elektromagnetischen Wellen und/oder einem magnetischen Wechselfeld aktivierbaren Stoff und/oder Gegenstand auf. Das kann auch ein Faserstoff an sich oder eine Kombination mit dem Stoff und/oder dem Gegenstand sein. Die Mantellage 2 ist dazu eine monolithische und die elektromagnetischen Wellen und/oder das magnetische Wechselfeld nicht abschirmende Mantellage 2. Dazu erfolgt ein
- Flechten von Fasern und/oder Faserlitzen mit wenigstens einem mit elektromagnetischen Wellen und/oder in einem magnetischen Wechselfeld aktivierbaren Stoff zur Ausbildung eines geflochtenen Faserseils 1 als primär lasttragende Komponente,
- Ummanteln des geflochtenen Faserseils 1 mit einer monolithischen Mantellage 2, welche die elektromagnetischen Wellen und/oder das magnetische Wechselfeld nicht abschirmt,
- Beaufschlagen des geflochtenen Faserseils 1 mit der monolithischen Mantellage 2 mit elektromagnetischen Wellen und/oder dem magnetischen Wechselfeld zur Erwärmung des geflochtenen Faserseils 1 und des Stoffes zur thermischen Fixierung des geflochtenen Faserseils 1 und
- Aufbringen eines Mittels 3 durch Legen, Verdrehen, Flechten, Maschenbildung oder Rundweben von Fasern und/oder Faserlitzen als sekundär lasttragende Komponente.

Der Faserstoff und/oder der Stoff und/oder wenigstens ein Additiv im Stoff und/oder Gegenstand kann eine relative Permittivität oder relative Permittivitäten größer Fünf aufweisen, um eine elektromagnetische Erwärmung zu erzielen.

Die Fig. 3 zeigt ein textiles Zug- und/oder Tragmittel mit langgestreckten Gegenständen 5 mit einem Seilschmierstoff im Querschnitt in einer prinzipiellen Darstellung.

Das geflochtene Faserseil 1 besitzt in einer weiteren Ausführungsform wenigstens einen lang gestreckten und/oder bandförmigen Gegenstand 5 aus oder mit einem aktivierbaren Stoff. Das kann auch ein Faserstoff an sich oder eine Kombination mit dem Stoff und/oder dem Gegenstand 5 sein. Das textile Zug- und/oder Tragmittel kann dabei durch
- Flechten von Fasern und/oder Faserlitzen und wenigstens einem lang gestreckten und/oder bandförmigen Gegenstand 5 zur Ausbildung eines geflochtenen Faserseils 1 als primär lasttragende Komponente, wobei der Gegenstand 5 mindestens einen mit elektromagnetischen Wellen und/oder einen im magnetischen Wechselfeld aktivierbaren Stoff aufweist und/oder der Gegenstand 5 aus einem mit elektromagnetischen Wellen und/oder im magnetischen Wechselfeld aktivierbaren Stoff besteht und/oder der Gegenstand 5 als elektrischer Leiter mindestens einen mit durch Erwärmung aktivierbaren Stoff besitzt,
- Ummanteln des geflochtenen Faserseils 1 mit einer monolithischen Mantellage 2, welche die elektromagnetischen Wellen und/oder das magnetische Wechselfeld nicht abschirmt,
- Beaufschlagen des geflochtenen Faserseils 1 mit der monolithischen Mantellage 2 mit elektromagnetischen Wellen und/oder dem magnetischen Wechselfeld zur Erwärmung des geflochtenen Faserseils 1 und des Stoffes und/oder des Gegenstands 5 zur thermischen Fixierung des geflochtenen Faserseils 1 und
- Aufbringen eines Mittels 3 durch Legen, Verdrehen, Flechten, Maschenbildung oder Rundweben von Fasern und/oder Faserlitzen als sekundär lasttragende Komponente realisiert werden und damit sein.

Die Fig. 4 zeigt ein textiles Zug- und/oder Tragmittel mit verteiltem Seilschmierstoff im Querschnitt in einer prinzipiellen Darstellung.

Der Stoff des Ausführungsbeispiels kann insbesondere ein Schmierstoff 7 sein.

Darüber hinaus kann der Stoff Partikel und/oder Körper aus elektrisch leitfähigen Materialien besitzen.

In einer weiteren Ausführungsform kann das jeweilige Mittel 3 eine monolithische Lage 6 aufweisen.

## Patentansprüche

1. Textiles Zug- und/oder Tragmittel zur Anwendung in Seiltrieben, wobei das textile Zug- und/oder Tragmittel ein geflochtenes Faserseil (1) als eine primär lasttragende Komponente, eine Mantellage (2) auf dem geflochtenen Faserseil (1) und ein Mittel (3) auf und/oder in der Mantellage (2) als sekundär lasttragende Komponente besitzt, wobei das Mittel (3) aus einer Verbindung von Kunstfasern und/oder mineralischen Fasern und/oder von Faserlitzen aus Kunstfasern und/oder mineralischen Fasern ausgebildet ist, wobei die jeweiligen Fasern und/oder die jeweiligen Faserlitzen durch Legen, durch Verdrehen, durch Flechten, durch Rundweben oder durch Maschenbildung miteinander verbunden sind, und wobei das Mittel bei und/oder nach Versagen der primär lasttragenden Komponente die lasttragende Komponente des textilen Zug- und/oder Tragmittels ist, und wobei die Bruchkraft des Mittels (3) mindestens 12,5% der Bruchkraft des geflochtenen Faserseils (1) ist und wobei der Masseanteil des Mittels (3) kleiner als 30% des Masseanteils des geflochtenen Faserseils (1) ist, wobei die Restbruchkraft des Mittels (3) bei und/oder nach Versagen des geflochtenen Faserseils (1) größer als die maximal zulässige Stranglast des textilen Zug- und/ oder Tragmittels ist, und wobei sich im geflochtenen Faserseil (1) und/oder in der Mantellage (2) und/oder in dem Mittel (3) wenigstens ein Sensorelement (4) zur Detektion eines Bruchs des geflochtenen Faserseils (1) befindet.

2. Textiles Zug- und/oder Tragmittel nach Patentanspruch 1, **dadurch gekennzeichnet, dass** der Elastizitätsmodul der Fasern des Mittels (3) kleiner als der Elastizitätsmodul von Fasern des geflochtenen Faserseils (1) ist.

3. Textiles Zug- und/oder Tragmittel nach den Patentansprüchen 1 oder 2, **dadurch gekennzeichnet, dass** der Steigungswinkel der Fasern und/oder Faserlitzen des Mittels (3) größer als der Steigungswinkel von Fasern und/oder Faserlitzen des geflochtenen Faserseils (1) ist.

4. Textiles Zug- und/oder Tragmittel nach Patentanspruch 1, **dadurch gekennzeichnet, dass** das geflochtene Faserseil (1) wenigstens einen mit elektromagnetischen Wellen und/oder einem magnetischen Wechselfeld aktivierbaren Stoff und/oder Gegenstand (5) aufweist und dass die Mantellage (2) eine monolithische und die elektromagnetischen Wellen und/oder das magnetische Wechselfeld nicht abschirmende Mantellage (2) ist.

5. Textiles Zug- und/oder Tragmittel nach Patentanspruch 4, **dadurch gekennzeichnet, dass** das geflochtene Faserseil (1) wenigstens einen lang gestreckten und/oder bandförmigen Gegenstand (5) mit Seilschmierstoff und mit einem durch elektromagnetische Wellen und/oder ein magnetisches Wechselfeld aktivierbaren Stoff aufweist.

6. Textiles Zug- und/oder Tragmittel nach Patentanspruch 4, **dadurch gekennzeichnet, dass** der durch elektromagnetische Wellen und/oder ein magnetisches Wechselfeld aktivierbare Stoff eine relative Permittivität größer Fünf aufweist.

7. Textiles Zug- und/oder Tragmittel nach Patentanspruch 4 oder 5, **dadurch gekennzeichnet, dass** der durch elektromagnetische Wellen und/oder ein magnetisches Wechselfeld aktivierbare Stoff und/oder der Gegenstand (5) Partikel und/oder Körper aus elektrisch leitfähigen Materialien besitzt oder besitzen.

8. Textiles Zug- und/oder Tragmittel nach Patentanspruch 4, **dadurch gekennzeichnet, dass** das geflochtene Faserseil (1) mindestens einen elektrischen Leiter als Gegenstand besitzt.

9. Verfahren zur Herstellung eines textilen Zug- und/oder Tragmittels nach Anspruch 4 mit den folgenden Schritten:
- Flechten von Fasern und/oder Faserlitzen mit wenigstens einem mit elektromagnetischen Wellen und/oder in einem magnetischen Wechselfeld aktivierbaren Stoff und/oder Gegenstand zur Ausbildung eines geflochtenen Faserseils (1) als primär lasttragende Komponente,
- Ummanteln des geflochtenen Faserseils (1) mit einer monolithischen Mantellage (2), welche die elektromagnetischen Wellen und/oder das magnetische Wechselfeld nicht abschirmt,
- Beaufschlagen des geflochtenen Faserseils (1) mit der monolithischen Mantellage (2) mit elektromagnetischen Wellen und/oder dem magnetischen Wechselfeld zur Erwärmung des geflochtenen Faserseils (1) und des Stoffes zur thermischen Fixierung des geflochtenen Faserseils (1) und
- Aufbringen eines Mittels (3) durch Legen, Verdrehen, Flechten, Maschenbildung oder Rundweben von Fasern und/oder Faserlitzen als sekundär lasttragende Komponente, wobei das Mittel (3) bei und/oder nach Versagen der primär lasttragenden Komponente die lasttragende Komponente des textilen Zug- und/oder Tragmittels ist und wobei die Bruchkraft des Mittels (3) mindestens 12,5% der Bruchkraft des geflochtenen Faserseils (1) ist und wobei der Masseanteil des Mittels (3) kleiner als 30% des Masseanteils des geflochtenen Faserseils (1) ist, wobei die Restbruchkraft des Mittels (3) bei und/oder nach Versagen des geflochtenen Faserseils (1) größer als die maximal zulässige Stranglast des textilen Zug- und/oder Tragmittels ist,
- wobei im Zuge der Herstellung im geflochtenen Faserseil (1) und/oder in der Mantellage (2) und/oder in dem Mittel (3) wenigstens ein Sensorelement (4) zur Detektion eines Bruchs des geflochtenen Faserseils (1) vorgesehen wird.

10. Verfahren nach Anspruch 9 zur Herstellung eines textilen Zug- und/ oder Tragmittels nach Anspruch 5 mit den folgenden Schritten:
a) Flechten von Fasern und/oder Faserlitzen und wenigstens einem lang gestreckten und/oder bandförmigen Gegenstand (5) mit Seilschmierstoff und mit einem durch elektromagnetische Wellen und/oder ein magnetisches Wechselfeld aktivierbaren Stoff zur Ausbildung eines geflochtenen Faserseils (1) als primär lasttragende Komponente.

11. Verfahren nach Patentanspruch 9 oder 10, **dadurch gekennzeichnet, dass** das textile Zug- und Tragmittel mit einer monolithischen Lage (6) ummantelt wird.

12. Verfahren nach Patentanspruch 9, 10 oder 11, **dadurch gekennzeichnet, dass** der Stoff ein Seilschmierstoff ist und/oder dass der Gegenstand ein lang gestreckter und/oder bandförmiger Gegenstand mit einem Seilschmierstoff und mit einem durch elektromagnetische Wellen und/oder ein magnetisches Wechselfeld aktivierbaren Stoff ist.

13. Verfahren nach Patentanspruch 9, 10, 11 oder 12, **dadurch gekennzeichnet, dass** das Faserseil (1) beim Beaufschlagen mit elektromagnetischen Wellen und/oder dem magnetischen Wechselfeld derart in seiner Längsrichtung mittels eines Halte- und Reckwerks kraftbeaufschlagt wird, dass diese Kraftbeaufschlagung wenigstens 1 %, insbesondere wenigstens 2 %, insbesondere wenigstens 5 %, insbesondere wenigstens 10 %, insbesondere wenigstens 15 % und höchstens 25 %, insbesondere höchstens 20 % der Bruchlast des Faserseils beträgt und/oder dass diese Kraftbeauffschlagung wenigstens 3500 N, insbesondere wenigstens 5000 N, insbesondere wenigstens 8000 N beträgt.

## Claims

1. Textile traction and/or suspension means for use in rope drives, wherein the textile traction and/or suspension means comprises a braided fibre rope (1) as a primary load-bearing component, a sheath layer (2) on the braided fibre rope (1) and a means (3) on and/or in the sheath layer (2) as a secondary load-bearing component, wherein the means (3) is formed of a connection of synthetic fibres and/or mineral fibres and/or fibre strands consisting of synthetic fibres and/or mineral fibres, wherein the respective fibres and/or the respective fibre strands are interconnected by means of laying, twisting, braiding, circular weaving or meshing, and wherein the means is the load-bearing component of the textile traction and/or suspension means when and/or after the primary load-bearing component fails, and wherein the breaking strength of the means (3) is at least 12.5% of the breaking strength of the braided fibre rope (1) and wherein the proportion by mass of the means (3) is less than 30% of the proportion by mass of the braided fibre rope (1), wherein the residual breaking strength of the means (3) when and/or after the braided fibre rope (1) fails is greater than the maximum permissible strand load of the textile traction and/or suspension means, and wherein at least one sensor element (4) for detecting a break of the braided fibre rope (1) is located in the braided fibre rope (1) and/or in the sheath layer (2) and/or in the means (3).

2. Textile traction and/or suspension means according to claim 1, **characterised in that** the modulus of elasticity of the fibres of the means (3) is less than the modulus of elasticity of fibres of the braided fibre rope (1).

3. Textile traction and/or suspension means according to claims 1 or 2, **characterised in that** the angle of twist of the fibres and/or fibre strands of the means (3) is greater than the angle of twist of fibres and/or fibre strands of the braided fibre rope (1).

4. Textile traction and/or suspension means according to claim 1, **characterised in that** the braided fibre rope (1) comprises at least one substance and/or object (5) that can be activated by means of electromagnetic waves and/or an alternating magnetic field and **in that** the sheath layer (2) is a monolithic sheath layer (2) that does not shield against the electromagnetic waves and/or the alternating magnetic field.

5. Textile traction and/or suspension means according to claim 4, **characterised in that** the braided fibre rope (1) comprises at least one elongate and/or strip-shaped object (5) having rope lubricant and having a substance that can be activated by means of electromagnetic waves and/or an alternating magnetic field.

6. Textile traction and/or suspension means according to claim 4, **characterised in that** the substance that can be activated by means of electromagnetic waves and/or an alternating magnetic field has a relative permittivity of more than five.

7. Textile traction and/or suspension means according to claim 4 or 5, **characterised in that** the substance and/or the object (5) that can be activated by means of electromagnetic waves and/or an alternating magnetic field comprises or comprise particles and/or bodies consisting of electrically conductive materials.

8. Textile traction and/or suspension means according to claim 4, **characterised in that** the braided fibre rope (1) comprises at least one electrical conductor as the object.

9. Method for producing a textile traction and/or suspension means according to claim 4, comprising the following steps:
- braiding fibres and/or fibre strands comprising at least one substance and/or object that can be activated by means of electromagnetic waves and/or in an alternating magnetic field, so as to form a braided fibre rope (1) as the primary load-bearing component,
- sheathing the braided fibre rope (1) with a monolithic sheath layer (2) that does not shield against the electromagnetic waves and/or the alternating magnetic field,
- subjecting the braided fibre rope (1) having the monolithic sheath layer (2) to electromagnetic waves and/or the alternating magnetic field in order to heat the braided fibre rope (1) and the substance in order to heat-set the braided fibre rope (1) and
- applying a means (3) by means of laying, twisting, braiding, meshing or circular weaving of fibres and/or fibre strands as the secondary load-bearing component, wherein the means (3) is the load-bearing component of the textile traction and/or suspension means when and/or after the primary load-bearing component fails and wherein the breaking strength of the means (3) is at least 12.5% of the breaking strength of the braided fibre rope (1) and wherein the proportion by mass of the means (3) is less than 30% of the proportion by mass of the braided fibre rope (1), wherein the residual breaking strength of the means (3) is greater than the maximum permissible strand load of the textile traction and/or suspension means when and/or after the braided fibre rope (1) fails,
- wherein at least one sensor element (4) for detecting a break of the braided fibre rope (1) is provided in the braided fibre rope (1) and/or in the sheath layer (2) and/or in the means (3) during production.

10. Method according to claim 9 for producing a textile traction and/or suspension means according to claim 5, comprising the following steps:
a) braiding fibres and/or fibre strands and at least one elongate and/or strip-shaped object (5) having rope lubricant and having a substance that can be activated by means of electromagnetic waves and/or an alternating magnetic field, so as to form a braided fibre rope (1) as the primary load-bearing component.

11. Method according to claim 9 or 10, **characterised in that** the textile traction and suspension means is sheathed with a monolithic layer (6).

12. Method according to claim 9, 10 or 11, **characterised in that** the substance is a rope lubricant and/or **in that** the object is an elongate and/or strip-shaped object having a rope lubricant and having a substance that can be activated by means of electromagnetic waves and/or an alternating magnetic field.

13. Method according to claim 9, 10, 11 or 12, **characterised in that** force is applied to the fibre rope (1) in its longitudinal direction by means of a holding and stretching unit when said fibre rope is being subjected to electromagnetic waves and/or the alternating magnetic field such that said application of force is at least 1%, in particular at least 2%, in particular at least 5%, in particular at least 10%, in particular at least 15% and at most 25%, in particular at most 20% of the breaking load of the fibre rope and/or such that said application of force is at least 3500 N, in particular at least 5000 N, in particular at least 8000 N.

## Revendications

1. Moyen de traction et/ou de support textile destiné à être utilisé dans des entraînements par câble, dans lequel le moyen de traction et/ou de support textile est constitué d'un câble de fibres tressé (1) en tant que composant porteur de charge principal, d'une couche de gaine (2) sur le câble de fibres tressé (1) et d'un moyen (3) sur et/ou dans la couche de gaine (2) en tant que composant porteur de charge secondaire, dans lequel le moyen (3) est formé à partir d'une combinaison de fibres synthétiques et/ou de fibres minérales et/ou de brins de fibres de fibres synthétiques et/ou de fibres minérales, dans lequel les fibres respectives et/ou les brins de fibres respectifs sont relié(e)s les un(e)s aux autres par pose, par torsion, par tressage, par tissage circulaire ou par formation de mailles, et dans lequel le moyen est le composant porteur de charge du moyen de traction et/ou de support textile en cas de et/ou après défaillance du composant porteur de charge principal, et dans lequel la force de rupture du moyen (3) est d'au moins 12,5 % de la force de rupture du câble de fibres tressé (1), et dans lequel la fraction massique de l'agent (3) est inférieure à 30 % de la fraction massique du câble de fibres tressé (1), dans lequel la force de rupture du moyen (3) en cas de et/ou après défaillance du câble de fibres tressé (1) est supérieure à la charge de toron maximale admissible du moyen de traction et/ou de support textile, et dans lequel se trouve au moins un élément de détection (4) pour détecter une rupture du câble de fibres tressé (1).

2. Moyen de traction et/ou de support textile selon la revendication 1, **caractérisé en ce que** le module d'élasticité des fibres du moyen (3) est inférieur au module d'élasticité des fibres du câble de fibres tressé (1).

3. Moyen de traction et/ou de support textile selon la revendication 1 ou 2, **caractérisé en ce que** l'angle d'inclinaison des fibres et/ou des brins de fibres du moyen (3) est supérieur à l'angle d'inclinaison des fibres et/ou des brins de fibres du câble de fibres tressé (1).

4. Moyen de traction et/ou de support textile selon la revendication 1, **caractérisé en ce que** le câble de fibres tressé (1) présente au moins un matériau et/ou un objet (5) qui peut être activé par des ondes électromagnétiques et/ou un champ magnétique alternatif, et **en ce que** la couche de gaine (2) est une couche de gaine monolithique (2) qui ne protège pas des ondes électromagnétiques et/ou du champ magnétique alternatif.

5. Moyen de traction et/ou de support textile selon la revendication 4, **caractérisé en ce que** le câble de fibres tressé (1) présente au moins un objet (5) allongé et/ou en forme de bande avec un lubrifiant de câble et un matériau pouvant être activé par des ondes électromagnétiques et/ou un champ magnétique alternatif.

6. Moyen de traction et/ou de support textile selon la revendication 4, **caractérisé en ce que** le matériau pouvant être activé par des ondes électromagnétiques et/ou un champ magnétique alternatif présente une permittivité relative supérieure à 5.

7. Moyen de traction et/ou de support textile selon la revendication 4 ou 5, **caractérisé en ce que** le matériau et/ou l'objet (5) pouvant être activé par des ondes électromagnétiques et/ou un champ magnétique alternatif présente(nt) des particules et/ou des corps en matériaux électriquement conducteurs.

8. Moyen de traction et/ou de support textile selon la revendication 4, **caractérisé en ce que** le câble de fibres tressé (1) présente au moins un conducteur électrique comme objet.

9. Procédé de fabrication d'un moyen de traction et/ou de support textile selon la revendication 4, comprenant les étapes suivantes consistant à
- tresser des fibres et/ou des brins de fibres avec au moins au matériau et/ou un objet pouvant être activé par des ondes électromagnétiques et/ou dans un champ magnétique alternatif pour former un câble de fibres tressé (1) en tant que composant porteur de charge principal,
- gainer le câble de fibres tressé (1) avec une couche de gaine monolithique (2) qui ne protège pas des ondes électromagnétiques et/ou du champ magnétique alternatif,
- appliquer des ondes électromagnétiques et/ou le champ magnétique alternatif au câble de fibres tressé (1) avec la couche de gaine monolithique (2) pour chauffer le câble de fibres tressé (1) et le matériau pour fixer thermiquement le câble de fibres tressé (1)
- appliquer un moyen (3) par pose, torsion, tressage, formation de mailles ou tissage circulaire de fibres et/ou de brins de fibres en tant que composant porteur de charge secondaire, dans lequel le moyen (3) est le composant porteur de charge du moyen de traction et/ou de support textile en cas de ou après défaillance du composant porteur de charge principal, et dans lequel la force de rupture du moyen (3) est d'au moins 12,5 % de la force de rupture du câble de fibres tressé (1) et dans lequel la fraction massique de l'agent (3) est inférieure à 30 % de la fraction massique du câble de fibres tressé (1), dans lequel la force de rupture du moyen (3) en cas de ou après défaillance du câble de fibres tressé (1) est supérieure à la charge de toron maximale admissible du moyen de traction et/ou de support textile,
- dans lequel au moins un élément de détection (4) pour détecter une rupture du câble de fibres tressé (1) est prévu dans le câble de fibres tressé (1) et/ou dans la couche de gaine (2) et/ou dans le moyen (3) pendant la production.

10. Procédé selon la revendication 9 pour la fabrication d'un moyen de traction et/ou de support textile selon la revendication 5, comprenant les étapes suivantes :
a) tresser des fibres et/ou de torons de fibres et d'au moins un corps allongé et/ou en forme de bande (5) avec un lubrifiant pour câble et avec une substance activable par des ondes électromagnétiques et/ou un champ magnétique alternatif pour la formation d'un câble de fibres tressé (1) en tant que composant porteur principal.

11. Procédé selon la revendication 9 ou 10, **caractérisé en ce que** le moyen de tension et de support textile est recouvert d'une couche monolithique (6).

12. Procédé selon la revendication 9, 10 ou 11, **caractérisé en ce que** le matériau est un lubrifiant pour corde et/ou **en ce que** l'objet est un objet allongé et/ou en forme de bande avec un lubrifiant pour câble et avec un matériau qui peut être activé par des ondes électromagnétiques et/ou un champ magnétique alternatif.

13. Procédé selon la revendication 9, 10, 11 ou 12, **caractérisé en ce que**, lorsque des ondes électromagnétiques et/ou le champ magnétique alternatif sont appliqués sur le câble de fibres (1), celui-ci est soumis à une application de force dans sa direction longitudinale au moyen d'un mécanisme de maintien et d'étirement, **en ce que** cette application de force est d'au moins 1 %, en particulier d'au moins 5 %, en particulier d'au moins 15 %, en particulier d'au plus 25 %, en particulier d'au plus 20 %, de la charge de rupture du câble de fibres et/ou **en ce que** cette application de force est d'au moins 1 %, en particulier d'au moins 5 %, en particulier d'au moins 10 %, en particulier d'au plus 25 %, en particulier d'au plus 20 %, de la charge de rupture du câble de fibres et/ou **en ce que** cette application de force est d'au moins 3 500 N, en particulier d'au moins 5 000 N, en particulier d'au moins 8 000 N.
